# EUROPÄISCHE PATENTSCHRIFT

(11) **EP 0 022 225 B1**
(45) Veröffentlichungstag und Bekanntmachung des Hinweises auf die Patenterteilung: **02.11.1983**
(21) Anmeldenummer: 80103634.4
(22) Anmeldetag: 27.06.1980
(51) Int. Cl.: A47C 1/027

(54) **Sitzmöbel, insbesondere Bürodrehstuhl**
Sitting furniture, in particular rotatable office chair
Siège, en particulier siège de bureau rotatif

(30) Priorität: 06.07.1979 DE 2927377
(43) Veröffentlichungstag der Anmeldung: 14.01.1981
(73) Patentinhaber: F. Martin Steifensand Sitzmöbel- und Tischfabrik GmbH & Co. KG, D-90530 Wendelstein (DE); Steifensand, Friedrich Martin, D-8501 Wendelstein (DE)
(72) Erfinder: Beer, Herbert, D-8501 Wendelstein (DE)
(74) Vertreter: Richter, Bernhard, Dipl.-Ing.

## Beschreibung

Die Erfindung betrifft ein Sitzmöbel nach dem Oberbegriff des Anspruches 1. Ein derartiges Sitzmöbel ist aus der DE-A-2 335 586 bekannt. Hierbei sind der Sitzträger und die Rückenlehne unabhängig von der augenblicklichen Stellung des anderen Teiles in unterschiedlicher Lage zur Tragkonstruktion bringbar, und zwar stufenlos. Das Verklemmen der Laschen mit dem Grundgestell erfolgt mit Hilfe des Spannbolzens und des Hebels in der Weise, dass am Hebel angebrachte Exzenterscheiben ein Verpressen oder Verklemmen der Laschen und der Tragkonstruktion miteinander bewirken. Ferner zeigt die gleiche Vorveröffentlichung eine ähnliche Anordnung, bei der das Verklemmen oder Verpressen mit Hilfe zweier Kurvenscheiben des Spannbolzens geschieht. Nachteilig ist hierbei, dass die Betätigungsflächen der Exzenter- oder Kurvenscheiben sich im Laufe der Zeit abnutzen und hierdurch, oder auch aufgrund einer ungenauen Fertigung, nicht die genaue Solllage einnehmen. Dies kann zur Folge haben, dass die von den Exzenterscheiben oder Kurvenscheiben ausgeübte Kraft nicht mehr ausreicht, um die gewünschte Presswirkung zu erzielen.

Ein ähnliches Sitzmöbel ist aus der DE-B-1 902 670 bekannt. Hier erfolgt das Verklemmen derartiger Laschen miteinander durch einen Handhebel, der durch eine ausserhalb der Klemmvorrichtung zwischen einem zugehörigen Hebelarm und der Rückenlehne gespannte Feder in die Klemm- oder Sperstellung gedrückt wird.

Ferner Ist ein Sitzmöbel ähnlich der vorgenannten Gattung aus der DE-U-7 239 551 bekannt. Dort werden Lamellen oder Laschen des Sitzträgers durch Lamellen der Tragkonstruktion hindurchgeführt. Durch eine Schraubspindel, die mittels eines Handgriffes verdrehbar ist, werden beide Lamellen oder Laschenpakete zur Fixierung der jeweiligen Stellage miteinander verspannt. Das Lamellenpaket der Tragkonstruktion ist ferner mit der Rückenlehne verbunden. Es können also Sitzplatte und Lehne stufenlos in die jeweils gewünschte Winkellage zur Tragkonstruktion und auch zueinander verstellt und in dieser Lage fixiert werden. Nachteilig ist aber die Handhabung der Verstellung und Fixierung für die Bedienungsperson. Sie muss mit der Hand unter den Stuhl zu einem Schraubgriff langen und diesen zunächst so weit verdrehen, dass zwischen den genannten Lamellen oder Laschen kein Reibschluss mehr besteht. Dann ist die jeweilige Verstellung vorzunehmen und anschliessend muss zur Fixierung dieser Lage der Schraubgriff wieder bis zum Erreichen der notwendigen Klemmkraft verdreht werden. Die Bedienungsperson muss also neben dem eigentlichen Verstellvorgang noch zwei Funktionen (Losschrauben und Wiederfestschrauben) vornehmen, die jeweils eine gewisse Zeit dauern. Darüber hinaus ist es für eine auf dem Stuhl sitzende Person schwer, gewissermassen blind eine solche Schraubverstellung vorzunehmen.

Aus der DE-U-7 428 281 ist eine stufenweise Verstellung der Winkellage des Sitzes und der Rückenlehne eines Bürodrehstuhles zum Fussgestell möglich. Dazu ist am Sitz eine Lasche befestigt, die in etwa senkrechter Richtung verlaufend mehrere Bohrungen mit dazwischen befindlichen Schlitzen aufweist. Ferner ist ein Steckbolzen vorgesehen, der zwei Schaftabschnitte unterschiedlichen Durchmessers aufweist.

Der Schaftabschnitt mit dem kleinen Durchmesser passt in die genannten Schlitze und der Schaftabschnitt mit dem grösseren Durchmesser in die Bohrungen. Die Bedienungsperson kann mittels eines Hebels den Bolzen gegen Wirkung einer Schraubenfeder soweit verschieben, dass sich der Schaftabschnitt kleineren Durchmessers im Bereich der Lasche befindet. Damit kann der Sitz in eine andere Lage verstellt werden. Durch Loslassen des Hebels gelangt dann der Schaftabschnitt grösseren Durchmessers in die betreffende Bohrung der Lasche. Hiermit ergibt sich ein Formschluss zwischen Bolzen und Lasche, welche die jeweilige Neigungslage von Sitz und Rükkenlehne arretiert. Nachteilig ist hierbei, dass die Verstellung der Neigungslage von Sitz und Rükkenlehne nicht stufenlos erfolgen kann. Für die Bedienungsperson ist es schwierig, nach einem Verstellen der Winkellage von Sitz und Rückenlehne die Mittellängsachse der Laschenbohrung in Deckung mit der Mittellängsachse des Bolzens zu bringen, was aber die Voraussetzung dafür ist, dass mit dem Loslassen des Hebels der Bolzen mit seinem dickeren Schaftsabschnitt wieder in die Haltelage innerhalb der Bohrung gelangen kann. Dabei ist zu berücksichtigen, dass eine auf dem Stuhl sitzende Person weder die Lasche noch den Bolzen sehen kann. Der letztgenannte Nachteil ist noch schwerwiegender, wenn zwei an verschiedenen Teilen (Sitz und Rückenlehne) angebrachte Laschen oder Lamellen gleichzeitig in der jeweiligen Stellage wieder fixiert werden sollen.

Die Aufgabe der Erfindung besteht demgegenüber darin, ein Sitzmöbel nach dem Oberbegriff des Anspruches 1 dahingehend zu verbessern, dass unter Vermeidung der vorbekannten Exzenterverklemmung und deren Nachteile eine baulich einfache Anordnung geschaffen wird, die auch beim Auftreten von Massungenauigkeiten der betreffenden Teile eine sichere Arretierung der Stuhlteile in der jeweils gewünschten Lage bei einer stufenlosen Verstellung und einfachen Bedienung durch die auf dem Möbel sitzende Person gewährleistet, wobei eine kompakte raumsparende Anordnung bei Erzielung einer genügend starken Federkraft geschaffen werden soll.

Zur Lösung dieser Aufgabe dienen die Merkmale des kennzeichnenden Teils des Anspruches 1. Auch wenn sich die betreffenden Teile abgenützt haben oder in ihren Massen ungenau gefertigt sein sollten, kann dies ohne weiteres durch den demgegenüber genügend langen Verschiebeweg des Spannbolzens und der entsprechenden Ausdehnungsmöglichkeit der Feder überbrückt werden, so dass auch in diesen Fällen noch eine einwandfreie Klemmhalterung, d.h. Arretierung gewährleistet ist. Der Verschiebeweg darf aber auch nicht zu lang sein. Hierbei ergibt sich durch die Verwendung der Tellerfedern der wesentliche Vorteil, dass diese eine grosse Andruckkraft bei einem nicht zu langen Verschiebeweg mit dem weiteren Vorteil eines geringen Raumbedarfes verbinden. Schraubenfedern dagegen würden sich aufgrund der hier erforderlichen relativ hohen Andruckkräfte nach kurzer Zeit setzen, d.h. nach dem Loslassen des Betätigungshebels nicht mehr in ihre Ausgangslage zurückkehren. Damit wäre aber der Stuhl unbrauchbar. Die Widerlagerbefestigung am Spannbolzen ergibt einen direkten Angriff der beiden für die Herbeiführung der Klemmlage und die Freigabe der Klemmlage erfoderlichen Kräfte am Spannbolzen. Ausserdem ist eine solche Anordnung sehr raumsparend und konstruktiv einfach. Der Verschwenkweg des Hebels für die Entsperrung der Teile kann relativ kurz sein. Es genügt ein leichtes Antippen durch die auf dem Stuhl sitzende Person, wobei eine stufenlose Verstellung des jeweiligen Möbelteiles möglich ist.

Die Erfindung ist sowohl bei der Verstellung der Rückenlehne zum Sitzträger als auch bei der Verstellung des Sitzträgers zur Tragkonstruktion anwendbar, wobei bevorzugt beide vorgenannten Verstellungen eines Sitzmöbels entsprechend ausgestaltet sind. Es könnte aber an einem Sitzmöbel auch nur eine der genannten Vorstellungen gemäss der Erfindung ausgestaltet sein.

Weitere Vorteile und Merkmale der Erfindung sind den Unteransprüchen, sowie dem nachstehend beschriebenen und zum Teil in der Zeichnung dargestellten Ausführungsbeispiel der Erfindung zu entnehmen. In der Zeichnung zeigt:
Fig. 1 eine Unteransicht auf die Sitzfläche eines Bürodrehstuhles mit einem Teil der Tragkonstruktion, dem Sitzträger und der Rückenlehne,
Fig. 2 eine Ansicht gemäss dem Pfeil II in Fig. 1,
Fig. 3 einen Schnitt gemäss der Linie 111-111 in Fig. 1.

An der Sitzfläche 1 eines Bürodrehstuhles ist mittels mehrerer Schrauben, von denen nur die Schrauben 2 sichtbar sind, ein Sitzträger befestigt, der aus einer Winkelschiene 3 und einer U-Schiene 4 besteht. Die U-Schiene 4 ist über eine nur angedeutete Achse oder Welle 5 mit einem als Tragkonstruktion dienenden Rohrabschnitt 6 gelenkig verbunden, in dessen Öffnung 7 der Tragkonus des Fussgestelles (nicht dargestellt) befestigt wird. Mittels einer weiteren Achse 8 ist eine Rückenlehnenhalterng 9 schwenkbar mit der U-Schiene 4 des Sitzträgers verbunden. Dabei ist um die Achse 8 eine Stell-Spiralfeder 11 gewickelt, diesich einerseits am Boden 4' der U-Schiene und anderseits an der Rückenlehnenhalterung 9 abstützt und bestrebt ist, den in die Rückenlehnenhalterung einsteckbaren und dort mittels des Schraubgriffes 25 festklemmbaren, das Rückenpolster tragenden Teil der Rückenlehne gegen den Rücken der auf dem Stuhl sitzenden Person zu drücken.

Im vorliegenden Ausführungsbeispiel ist die Erfindung an Hand der Verstellung der Rückenlehne bzw. deren Halterung 9 zum Sitzträger, und zwar zu dessen U-förmigen Schiene 4 erläutert. Zu diesem Zweck sind ein oder mehrere Lamellen oder Laschen 12 (im folgenden nur noch Lamellen genannt) vorgesehen, die je mit einem Schlitz 13 (siehe Fig. 2) einen Spannbolzen 14 umgreifen. An einem Ende des Spannbolzens 14, und zwar dem in Fig. 1 links ausserhalb der U-Schiene 4 gelegenen Ende ist ein erstes Widerlager 15, z.B. eine Schraubmutter, fest angebracht. Ferner sind Tellerfedern 16 vorgesehen, die sich zwischen der Aussenseite 4" der U-Schiene 4 und dem ersten Widerlager 15 abstützen und bestrebt sind, dieses Widerlager und damit den Spannbolzen 14 in Pfeilrichtung A zu drücken. Auf dem Spannbolzen 14 ist zwischen den beiden Schenkeln der U-förmigen Schiene 4 auf der zur Innenseite 4"', der Schiene 4 entgegengesetzten Seite der Lamellen 12 ein zweites Widerlager 15' fest angebracht, z. B. in Form einer Schraubmutter auf ein Gewinde 14' des Spannbolzens 14 aufgeschraubt, das durch den Druck der Federn 16 ebenfalls in Pfeilrichtung A, bzw. A' gedrückt wird. Damit drückt das zweite Widerlager 15' die Lamellen 12 und die Zwischenlagen, in diesem Beispiel in Form von Zwischenlagscheiben 17 gegen die Innenseite 4"' der U-Schiene. Dieser Reibschluss genügt, um die Lamellen fest an der U-Schiene 4 zu halten. Da die Lamellen anderseits über einen Zapfen 18 an der Rückenlehnenhalterung 9 angelenkt sind, wird hierdurch die Winkellage der Rückenlehne zum Sitzträger fixiert. Der Spannbolzen 14 ist relativ zur U-Schiene 4 und den Lamellen 12, sowie den Zwischenlagscheiben 17 verschiebbar.

Die Hebelanordnung, welche mit der Federanordnung in Wirkverbindung steht und bei ihrer Betätigung durch die Bedienungsperson den den Reibschluss verursachenden Federdruck aufhebt, ist im vorliegenden Ausführungsbeispiel wie folgt gestaltet:
An einem längeren, etwa parallel zur Sitzfläche und unterhalb dieser verlaufenden Hebelarm 19 ist ein Handgriff 20 angebracht. Der Hebelarm 19 geht in eine Anlagefläche 23 über. An diese schliesst sich ein kürzerer Hebelarm 21 an, wobei die Arme 19, 21 etwa im rechten Winkel zueinander stehen. Eine Bohrung 22 des kürzeren Hebelarmes 21 wird von dem Spannbolzen 14 durchsetzt, der auch zu dieser Bohrung verschieblich (siehe Fig.3) ist. Auf dem in Fig. 1 und 3 rechts liegenden, sich also ausserhalb der U-Schiene 4 befindlichen Ende des Spannbolzens 14 ist ein drittes Widerlager fest angebracht, z. B. in Form einer Schraubmutter 15" auf das Gewinde 14' aufgeschraubt. Die Wirkungsweise ist wie folgt:

Wird der Hebel 19, 21 in Pfeilrichtung B etwas nach unten gedrückt, so schwenkt er um den Punkt oder die Kante 23', bis sich die Anlagefläche 23 gegen den angrenzenden Schenkel der U-Schiene 4 anlegt. Der kürzere Hebelarm 21 wird in Pfeilrichtung C verschwenkt und verschiebt damit über das dritte Widerlager 15" den Spannbolzen 14 mit den Widerlagern 15 und 15' in Pfeilrichtung D, d. h. in seiner Längsrichtung, wobei die Federn 16 etwas zusammengedrückt werden. Hierdurch wird der Reibschluss zwischen den Teilen 12, 17 und 4"' aufgehoben und die Rückenlehnenhalterung 9 kann zur U-Schiene 4 des Sitzträgers verschwenkt werden. Soll die Rückenlehne weiter zurückgeschwenkt werden, so geschieht dies durch entsprechendes Anlehnen des Rückens der auf dem Stuhl sitzenden Person. Soll aber die Rückenlehne nach vorne verschwenkt werden, so hat die Bedienungsperson lediglich - nach Andrücken des Hebels 19, 21 - ihren Rücken entsprechend nach vorn zu bewegen, wobei die Stellfeder 11 das entsprechende Nachschwenken der Rückenlehnenhalterung 9 und damit der Rückenlehne bewirkt. Ist die gewünschte Schwenk- oder Stellage erreicht, so lässt die Bedienungsperson den Hebel 19, 21 los und die Federn 16 bewirken von selbst das Zurückgehen des Spannbolzens 14 in seiner Längsrichtung mit den Widerlagern 15, 15', 15" in die zuerst beschriebene, den Reibschluss bewirkende Klemmlage. Diese Fixierung geschieht selbsttätig. Die Bedienungsperson muss nur die eine Manipulation, nämlich das Herunterdrücken des Hebelarmes 19 durchführen.

Der sich bis zu der den Hebelschwenkpunkt bildenden Kante 23' erstreckende kürzere Hebelarm 21 ist gegenüber dem langen Hebelarm 19 relativ klein. Aufgrund dieser mit der Erfindung vorgesehenen Hebelübersetzung ist der von der Bedienungsperson für die Aufhebung des Reibschlusses aufzubringende Kraftaufwand im Verhältnis gering. Dieser Effekt wird noch dadurch unterstützt, dass die Kante 23' in unmittelbarer Nachbarschaft der der Anlagefläche 23 zugewandten Seite des Spannbolzens 14 liegt. Auch muss der lange Hebelarm 19 mit seinem Handgriff 20 nur um einen relativ kleinen Winkel verschwenkt werden.

Der kürzere Hebelarm 21 übergreift mit einer Abbiegung 24 die Oberkante des angrenzenden Schenkels der U-Schiene 4. Hierdurch wird ein versehentliches Drehen der Hebelanordnung um den Spannbolzen 14 verhindert.

Die Achse 18 kann den Schraubgriff 25 tragen, durch den die Schenkel der Sitzlehnenhalterung 9 gegeneinander drückbar sind, wodurch die in der Sitzlehnenhalterung höhenverstellbare Sitzlehne in der jeweiligen Höhenlage feststellbar ist.

Wie bereits erwähnt, kann eine im Prinzip gleiche Anordnung zur Verstellung der Winkellage des Sitzträgers 3, 4 zur Tragkonstruktion 6 und zur Freigabe, sowie Fixierung der jeweiligen Stellage vorgesehen werden. Auch hier kann eine Stellfeder gemäss Bezugzeichen 11 vorgesehen werden. Die vorgenannte Anordnung ist aus Gründen der Vereinfachung in der Zeichnung jedoch nicht dargestellt.

## Patentansprüche

1. Sitzmöbel, insbesondere Bürodrehstuhl mit einer fussgestellfesten Tragkonstruktion (6), einem Sitzträger (3, 4) und einer Rückenlehne (9), wobei zumindest die Neigung zweier der vorgenannten Teile zueinander veränderbar und in der gewünschten Stellage mit Hilfe von durch Reibschluss festklemmbaren, durch Zwischenlagen (17) getrennten Laschen oder Lamellen (12) fixierbar ist, wobei der Reibschluss mit Hilfe eines Spannbolzens (14) erfolgt und die Laschen oder Lamellen je mit einem den Spannbolzen umgebenden Langloch (13) versehen sind, wobei ferner eine Relativverschiebung zwischen den Laschen oder Lamellen und den Zwischenlagen einerseits und dem Spannbolzen anderseits bei oder Herbeiführung und der Lösung der Klemmlage erfolgt, und wobei ferner ein von einer Federanordnung (16) in eine der Klemmlage entsprechenden Stellung bewegbarer Betätigungshebel (19-21) vorgesehen ist, dadurch gekennzeichnet, dass die Federanordnung aus Tellerfedern (16) besteht, die den Spannbolzen (14) umgeben, dass sich diese Federanordnung zwischen einem Widerlager (15) des Spannbolzens einerseits und einem der zueinander zu verstellenden und zu verklemmenden Teile (4) anderseits abstützt und damit über dieses Widerlager direkt auf den Spannbolzen wirkend diesen in die Klemmlage verschiebt, und dass eine Betätigung des Betätigungshebels (19, 20, 21) nicht die Klemmwirkung herbeiführt, sondern über ein Widerlager des Spannbolzens unmittelbar auf den Spannbolzen einwirkend diesen gegen die Federwirkung aus der Klemmstellung in die Freigabestellung bewegt.

2. Sitzmöbel nach Anspruch 1, dadurch gekennzeichnet, dass der Betätigungshebel (19, 20, 21) an einem weiteren Widerlager (15") des Spannbolzens (14) angreift.

3. Sitzmöbel nach Anspruch 1 oder 2, dadurch gekennzeichnet, dass der Spannbolzen (14) ferner ein Andruckwiderlager (15') aufweist, das unter der Federwirkung die Laschen oder Lamellen (12) gegen den dazu zu verstellenden Teil (4", 4"') drückt, wobei sich das Andruckwiderlager auf der Seite der Laschen oder Lamellen befindet, die zu dem in Reibschluss damit kommenden Teil (4", 4"') entgegengesetzt liegt.

4. Sitzmöbel nach einem der Ansprüche 1 bis 3, wobei der Betätigungshebel als Übersetzungshebel ausgebildet ist und sein langer Hebelarm (19) einen Betätigungshandgriff (20) trägt, dadurch gekennzeichnet, dass der kurze Hebelarm (21) von dem Spannbolzen (14) durchsetzt ist und dass am kurzen Hebelarm das weitere Widerlager (15") anliegt, das an dem nach Durchsetzen des kurzen Hebelarmes aus diesem hervorragenden Ende des Spannbolzens befestigt ist.

5. Sitzmöbel nach Anspruch 4, dadurch gekennzeichnet, dass eine sich vom langen Helbelarm (19) des Betätigungshebels zu einer den Hebelschwenkpunkt bildenden Kante (23') dieser Hebelanordnung erstreckende Anlagefläche (23) vorgesehen ist, die zur Anlage an den zum Reibschluss mit den Laschen oder Lamellen (12) kommenden Teil (4") gelangt.

6. Sitzmöbel nach Anspruch 5, dadurch gekennzeichnet, dass die den Hebelschwenkpunkt bildende Kante (23') sich in unmittelbarer Nachbarschaft der ihr zugewandten Seite des Spannbolzens (14) befindet.

7. Sitzmöbel nach einem der Ansprüche 1 bis 6, dadurch gekennzeichnet, dass der kurze Hebelarm (21) mit einer Abbiegung (24) den zum Reibschluss mit den Laschen oder Lamellen (12) kommenden Teil, z.B. einen Schenkel des U-Eisens (4) des Sitzträgers (3, 4), übergreift und dadurch die Hebelanordnung gegen Verdrehen um den Spannbolzen (14) sichert.

## Claims

1. An item of seating furniture, in particular a swivelling office chair, with a support structure (6) fixedly attached to a foot stand, a seat carrier (3, 4) and a back rest (9), wherein at least the inclination of two of the abovementioned parts is variable with respect to each other and may be immobilized in the position desired by means of straps or plates (12), securable by a frictional lock and separated by intermediate shims (17), wherein the frictional lock is effected by means of a clamp bolt (14) and the straps or plates are provided with an elongated hole (13) each, surrounding the clamp bolt, and wherein further a relative displacement takes place between the straps or plates and the intermediate shims on the one hand and the clamp bolt on the other, during the establishment and release of the clamped position, and wherein an actuating lever (19-21) capable of being moved by a spring arrangement (16) into a position corresponding to the clamped position, is further provided, characterized in that the spring arrangement consists of disk springs (16) surrounding the clamp bolt (14), that the said spring arrangement is supported between a thrust bearing (15) of the clamp bolt on the one hand and one of the parts (4) to be adjusted and immobilized, on the other, thereby acting directly on the clamp bolt by means of said thrust bearing and displacing said clamp bolt into its locking position and that the actuation of the actuating lever (19, 20, 21) does not result in the clamping action, but by acting through a thrust bearing of the clamp bolt directly on the latter, moves it against the spring action from the locked position into the release position.

2. An item of seating furniture according to Claim 1, characterized in that the actuating lever (19, 20, 21) is acting on a further thrust bearing (15") of the clamp bolt (14).

3. An item of seating furniture according to Claim 1 or 2, characterized in that the clamp bolt (14) is further provided with a pressuring thrust bearing (15') which is pressing under the action of the spring the straps or plates (12) against the part (4", 4"') to be adjusted, with the said pressuring thrust bearing being located on the side of the straps or plates opposing the part (4", 4"') to be locked frictionally.

4. An item of seating furniture according to one of Claims 1 to 3, wherein the actuating lever is in the form of a translation lever and the long lever arm (19) of said actuating lever carries an actuating handle (20), characterized in that the short lever arm (21) is penetrated by the clamp bolt (14) and that the further thrust bearing (15") is abutting against the short lever arm, said thrust bearing (15") being fastened to the end of the clamp bolt protruding after penetration of the short lever arm.

5. An item of seating furniture according to Claim 4, characterized in that a support surface (23) is provided, extending from the long lever arm (19) of the actuating lever to an edge (23') of said lever arrangement forming the pivoting point of the lever, said support surface abutting against the part (4") to be locked frictionally with the straps or plates (12).

6. An item of seating furniture according to Claim 5, characterized in that the edge (23') forming the pivoting point of the lever is located in the immediate vicinity of the side of the clamp bolt (14) facing it.

7. An item of seating furniture according to one of Claims 1 to 6, characterized in that the short lever arm (21) is gripping with a bend (21) the part to be frictionally locked with the straps or plates (12), for example a leg of the U section (4) of the seat carrier (3, 4), thereby securing the lever assembly against rotation around the clamp bolt (14).

## Revendications

1. Siège, en particulier, siège de bureau rotatif comportant une structure support (6) fixée sur une monture de pied, un support de siège (3, 4) et un dossier (9), au moins l'inclinaison de deux des éléments précités l'un par rapport à l'autre pouvant être modifiée et fixée dans la position de réglage désirée à l'aide d'éclisses ou de lamelles (12) séparées par des éléments intermédiaires (17) et pouvant être bloquées moyennant un contact par friction, ce dernier ayant lieu à l'aide d'un boulon de serrage (14), tandis que les éclisses ou les lamelles comportent chacune un trou oblong (13) entourant le boulon de serrage, un déplacement relatif entre les éclisses ou les lamelles et les éléments intermédiaires, d'une part, et le boulon de serrage, d'autre part, ayant lieu lorsque la position de blocage est provoquée et relâchée, tandis que, en outre, on prévoit un levier de manoeuvre (19-21) pouvant être déplacé, par un système à ressorts (16), dans une position correspondant à la position de blocage, caractérisé en ce que le système à ressorts est constitué de ressorts à disques (16) qui entourent le boulon de serrage (14), ce système à ressorts prend appui entre une butée (15) du boulon de serrage, d'une part, et un des éléments (4) devant être déplacé et bloqué l'un par rapport à l'autre, d'autre part, déplaçant ainsi, via cette butée, le boulon de serrage dans la position de blocage en agissant directement sur ce boulon tandis que, en actionnant le levier de manoeuvre (19, 20, 21), on ne provoque pas l'effet de blocage mais, via une butée du boulon de serrage et en agissant directement sur ce dernier, on déplace de boulon, à l'encontre de la force des ressorts, de la position de blocage dans la position de libération.

2. Siège suivant la revendication 1, caractérisé en ce que le levier de manoeuvre (19, 20, 21) agit sur une autre butée (15") du boulon de serrage (14).

3. Siège suivant la revendication 1 ou 2, caractérisé en ce que le boulon de serrage (14) comporte, en outre, une butée de pressage (15') qui, sous l'action des ressorts, pousse les lamelles ou les éclisses (12) contre l'élément (4", 4"') devant être déplacé par rapport à ces dernières, cette butée de pressage se trouvant sur le côté des éclisses ou des lamelles qui est opposé à l'élément (4", 4"') entrant en contact par friction avec ces dernières.

4. Siège suivant une des revendications 1 à 3, le levier de manoeuvre étant réalisé sous forme d'un levier de démultiplication dont le long bras (19) supporte une poignée de manoeuvre (20), caractérisé en ce que le boulon de serrage (14) passe à travers le petit bras (21) du levier qui est adjacent à l'autre butée (15"), laquelle est fixée à l'extrémité du boulon de serrage qui ressort du petit bras du levier après avoir traversé ce dernier.

5. Siège suivant la revendication 4, caractérisé en ce qu'on prévoit une surface de butée (23) s'étendant du long bras (19) du levier de manoeuvre jusqu'à un bord (23') de ce système à levier qui forme le point de pivotement de ce dernier, cette surface venant buter contre l'élément (4") qui entre en contact à friction avec les lamelles ou les éclisses (12).

6. Siège suivant la revendication 5, caractérisé en ce que le bord (23') formant le point de pivotement du levier se trouve au voisinage immédiat de la face du boulon de serrage (14) qui est tournée vers ce bord.

7. Siège suivant une des revendications 1 à 6, caractérisé en ce qu'un coude (24) du petit bras (21) du levier passe par-dessus l'élément entrant en contact à friction avec les éclisses ou les lamelles (12), par exemple, une aile du profilé en U (4) du support de siège (3, 4), empêchant ainsi le système à levier de tourner sur le boulon de serrage (14).
